# EUROPÄISCHE PATENTSCHRIFT

(11) **EP 0 314 975 B1**
(45) Veröffentlichungstag und Bekanntmachung des Hinweises auf die Patenterteilung: **20.05.1992**
(21) Anmeldenummer: 88117287.8
(22) Anmeldetag: 18.10.1988
(51) Int. Cl.: B30B 15/28

(54) **Presse mit Verriegelungseinrichtungen für den Stössel**
Press with locking devices for the slide
Presse avec organes de blocage pour coulisseau

(30) Priorität: 03.11.1987 DE 3737197
(43) Veröffentlichungstag der Anmeldung: 10.05.1989
(73) Patentinhaber: L. SCHULER GmbH, D-73012 Göppingen (DE)
(72) Erfinder: Braun, Hermann, D-7332 Eislingen (DE); Strommer, Kurt, D-7343 Kuchen (DE); Brangs, Eckhard, Dr.-Ing., D-4800 Bielefeld 11 (DE)

(56) Entgegenhaltungen:
- DD-A- 226 147
- DE-A- 2 252 329
- FR-A- 2 461 580

## Beschreibung

Die Erfindung betrifft eine Presse der im Oberbegriff des Anspruchs 1 angegebenen Art.

In Pressen ist es erforderlich, den elektromotorisch oder auch hydraulisch (ab und auf) bewegten Stößel an einer außertaktmäßigen Abwärtsbewegung zu hindern.

Die DE-OS 20 45 894 beschreibt eine hydraulische Ziehpresse mit Verriegelungsvorrichtungen für mehrere Stößel. Die Verriegelungsvorrichtungen bestehen aus Zahnstangen und in deren Verzahnungen einfassende Verriegelungsklauen. Die Stößel verschieblich gelagerten Verriegelungsklauen sind über hydraulische Stellmittel bewegbar. Die Ausrückung aus der Verbindung mit den Zahnstangen erfolgt gegen jeweils eine mechanische Rückstellfeder. Zum einwandfreien Einrasten ist eine Absenkbewegung des Stößels erforderlich. Die Raststellung ist nicht gesichert.

Eine weitere Einrichtung zur Sicherung des Stößels einer Presse ist in der US-PS 4,304,540 gezeigt. Der Stößel der Presse wird in mehreren Punkten abgesichert. Hierzu sind Druckstangen mit dem Stößel starr verbunden, die durch pressenfest angebrachte Gehäuse hindurchgeführt sind, die der Aufnahme und der beweglichen Lagerung von Sperriegeln dienen. Die Sperriegel sind in Führungsmitteln vermittels Stellmittel radial gegen die Druckstange führbar. Jede Druckstange weist in den Feststellbereichen Rillen auf, in die die Sperriegel mit entsprechend gestalteten Bereichen eingreifen können. Die Sperriegel sind über einen gemeinsamen Konusring gegen eine Bewegung aus der Verriegelungsstellung gesichert. Jede Verriegelungseinrichtung benötigt für die Ausübung der Funktionen eine Vielzahl von Stellmitteln und es ist erforderlich, den Stößel in eine genau vorgegebene Position anzuheben, damit die Formbereiche an den Sperriegeln mit den Formbereichen, Rillen, an den Sperrstangen höhenmäßig übereinstimmen.

Die Erfindung geht aus von der DD-A3-226 147, die eine Presse zeigt mit einem Stößel, der ab- und aufbewegbar ist. Für den Stößel sind Verriegelungseinrichtungen vorgesehen zwischen pressenfesten Bereichen und dem Stößel. Jede Verriegelungseinrichtung weist eine Sperrstange mit umlaufender Nut in Art eines Gewindes auf. Die Sperrstange ist pressenfest angebracht. Mit der Nut wirken über Stellmittel in ihrer Längsachse bewegbare Sperriegel zusammen, die entsprechend der Nutausformung ausgebildet sind. Bei Nicht-Übereinstimmung von Nut und Sperriegel ist die Sperrstange zu drehen. Die Sperrlage ist gesichert, indem Sperriegel und die den Sperriegel betätigende Verbindungslaschen sich in Strecklage (Totpunktlage) befinden.

Es ist Aufgabe der Erfindung, einerseits axiale, in Erstreckung der Sperrstangen verlaufende Bewegungen und Zustellbewegungen zum Erreichen der Verriegelungsstellung zu vermeiden und die Steigung einer gewindeartig verlaufenden Nut, ggf. die Steigung eines Bewegungsgewindes zum Auffinden der Verriegelungsstellung zu nutzen, damit der Stössel in jeder beliebigen Stellung verriegelbar ist, ohne daß zum Erreichen des für die Verriegelung erforderlichen Formschlusses mit der Sperrstange die Stellung des Stößels verändert werden muß. Andererseits sind die beweglichen Bauelemente der Verriegelungseinrichtung pressen- (gestell-)fest anzuordnen.

Diese Aufgabe ist gelöst durch die Merkmale des Anspruchs 1. Die Merkmale der weiteren Ansprüche stellen bevorzugte und für sich erfinderische Ausgestaltungen dar.

Durch die Nutzung der Steigung einer umlaufenden Nut oder eines Bewegungsgewindes zum Auffinden der Verriegelungsstellung liegen die ab- und aufwärtsgerichteten Bewegungen des Stößels und die Bewegung der Sperriegel bei dem Auffinden der Verriegelungsstellung nicht in einer Bewegungsrichtung. Weiterhin erfindungswesentlich ist es, daß die Bewegungen der Sperriegel auf die Sperrstange zu, die Verriegelung in dieser Lage, die Bewegung von der Sperrstange weg und die Verriegelung der Sperriegel in der die Sperrstange freigebenden Lage von einem einzigen, auf alle Sperriegel einer Verriegelungseinrichtung wirkenden Kurvenstück erreicht werden. Durch die frei bewegliche Lagerung der Sperriegel in Bewegungsrichtungen quer zur Senk- und Hebebewegung des Stößels ist der Stößel trotz nicht verMeidbarer Bewegungsspiele einwandfrei sicherbar.

Anhand eines in der Zeichnung dargestellten Ausführungsbeispiels soll die Erfindung im Folgenden näher erläutert werden. Dabei zeigen:
- Fig. 1: eine Presse mit der Einrichtung nach der Erfindung,
- Fig. 2: eine Einrichtung nach der Erfindung in einer Schnittdarstellung,
- Fign. 3 a bis 3 e: hintereinanderfolgend dargestellt die durch einen Kurvenring bewirkten Stellungen eines Sperriegels,
- Fig. 4: gegen den Umfang der Sperrstange im Bereich der umlaufenden Nut angelegte Sperriegel und
- Fign. 5 a und 5 b: die vorderen Bereiche eines Sperriegels vor bzw. während des Eingriffs in die Sperrstange.

Die Erfindung ist nicht eingeschränkt auf die Pressenart, hydraulische oder mechanische Pressen, oder auf Pressen mit bestimmter Anzahl an Ständern. So zeigt Fig. 1 beispielsweise eine Zwei-StänderPresse mit einem Kopfstück 2, einem in Führungen gelagerten und über einen Antrieb, von dem zwei Pleuel 6 erkennbar sind, ab und auf in Richtung des Doppelpfeiles 4 bewegbaren Stößel 3 und einem Pressentisch 7. In z.B. vier Eckbereichen des Stößels 3 greifen Verriegelungseinrichtungen 8 an, die über einen, allen gemeinsamen Stellmotor oder über, wie gezeigt, einzelne Stellmotore 12 auf je eine Sperrstange 9 an dem Stößel 3 einwirken.

In Fig. 2 ist nur eine Hälfte einer Verriegelungseinrichtung gezeigt, da das Gehäuse 13, der Gehäusedeckel 14, ein Schneckenrad 37, eine Riegelführung 17 und ein Kurvenring 29 in diesem Ausführungsbeispiel, wie auch die Sperrstange 9, rotationssymmetrische Bauteile sind. Durch diesen Aufbau sind gleichzeitig mehrere Sperriegel 23 gegen die Sperrstange 9 zu führen. Es ist jedoch auch an eine Ausführungsform unter Verwendung einer schrägverzahnten Zahnstange und linearer Bewegung einer Doppelkurve entsprechend dem Kurvenring 29 gedacht. In das durch den Gehäusedeckel 14 verschlossen gehaltene Gehäuse 13 ist das Schneckenrad 37 drehbar eingesetzt. Das Schneckenrad 37 ist über eine Schnecke von dem Stellmotor 12 links- und rechtsdrehend antreibbar. Der Kurvenring 29 wird hierbei über einen Mitnehmer 38 mitgeführt, der als Ausgleichskupplung dient und in dessen gummielastischem Mittelteil Zylinderstifte 39 eingesetzt sind, die in je eine Nut 41 im Schneckenrad 37 und im Kurvenring 29 eingreifen. Der Kurvenring 29 weist, wie es auch aus den Fign. 3a bis 3e ersichtlich ist, eine erste Steuerkurve 31, eine zweite Steuerkurve 32 und eine Ringnut 35 mit den Stirnflächen 36 als Anlageflächen auf.

In dem Gehäusedeckel 14 ist eine Riegelführung 17 drehbar gelagert. Zwischen dem Gehäusedeckel14 und der Riegelführung 17 ist eine schnäpperartige Drehsicherung eingelassen mit einem Schnäpper 19, der unter dem Druck einer Feder 21, die sich in einem Verschlußstück 22 abstützt, in eine Ausnehmung 18 in der Riegelführung 17 eingreift. Die Riegelführung 17 dient zur radialen Führung einer Anzahl, z.B. von drei Sperriegeln 23.

Die Sperriegel 23 sind in der Riegelführung 17 in Richtung auf die Sperrstange 9 zu und von dieser weg beweglich gelagert. Riegelführung 17 und Kurvenring 29 gestatten den Sperriegeln 23 auch ein seitliches Ausweichen entsprechend der mit den beiden Doppelpfeilen 30 in Fig. 3b angedeuteten Bewegungsrichtungen, um Ungenauigkeiten bei der Zustellung der Sperrstange 9 als Folge eines mehr oder weniger großen Spiels in der Stößelführung auszugleichen.

In jeden Sperriegel 23 ist eine Längsbohrung 26 eingebracht in Erstreckung der Bewegung des Sperriegels 23 gegen die Sperrstange 9. In die Längsbohrung 26 ist ein Kurvenfolgerstück 28 eingesetzt, das unter dem Druck einer Feder 27 ständig gegen die erste Steuerkurve 31 gedrückt wird. In gleichem Maße erfährt der Sperriegel 23 eine Vorspannung in Richtung auf die Sperrstange 9 zu. In den Sperriegel 23 ist weiterhin ein Stift 33 eingesetzt, der mit der zweiten Steuerkurve 32 an dem Kurvenring 29 zusammenwirkt, sowie ein Zylinderstift 34, der in die Ringnut 35 greift und bei Drehung des Kurvenringes 29 zur Anlage an einer der Stirnflächen 36 gelangt zur Mitnahme des bzw. der Sperriegel 23. Mit 42, 43 sind Berührungslos-Schalter positioniert zur Abfrage der Ist-Positionen von Kurvenring 29 und Sperriegel 23. Pfeil 16 deutet auf die Bohrung in Gehäusedeckel 14 und zylindrischem Gehäuse 13 hin. Mit 11 bzw. 24 sind die Zahnungen an Sperrstange 9 bzw. an Sperriegel 23 angedeutet. Die Zahnung selbst kann ein Bewegungsgewinde, beispielsweise ein Trapez- oder Sägengewinde sein. Die Sperriegel 23 können Segmente sein, die aus einer Mutter Ausgeschnitten worden sind, die ein gleiches Gewinde wie die Sperrstange 9 aufweist.

In Fig. 4 ist eine Sperrstange 9 angedeutet mit einem Bewegungsgewinde 11. Es sind weiterhin drei Sperriegel 23 angedeutet, die gegen den äußeren Mantel der Sperrstange 9 gelegt sind. Diese Darstellung entspricht der Phase, in der die Sperriegel 23 in einer horizontalen Eben um die Sperrstange 9 herum zu drehen sind, um in die Nut bzw. die Gewindegänge an der Sperrstange 9 eingreifen zu können.

Von den Sperriegeln 23 ist jeweils nur der vordere Bereich eines Zahnes von mehreren möglichen Zähnen angedeutet worden, die zueinander höhenmäßig entsprechend der Steigung der Nut der Sperrstange 9 auf einer die Steigung bzw. eine umlaufende Nut andeutenden Linie 10 angreifen. Die Drehung der Sperriegel 23 um die Sperrstange 9 herum muß solange erfolgen, bis die Zähne dieser mit den Gängen in der Sperrstange 9 übereinstimmen. Nachdem die Sperrstange 9 entsprechend der Bewegung 4 des Stößels 3 in eine beliebige Arretierlage bewegt ist und vom Pressenantrieb zunächst noch in dieser Lage gehalten wird, sind die Verriegelungsvorrichtungen zu betätigen. Die Sperriegel sind durch Drehen aus der in Fig. 5a gezeigten Lage in die in Fig. 5b gezeigte Lage zu bewegen und in dieser Lage formschlüssig zu sichern.

Der Verriegelungsvorgang zur Sicherung der hochgefahrenen Lage des Stößels 3 in den einzelnen Phasen ist in den Fign. 3a bis 3e dargestellt.

Fig. 3a zeigt den entriegelten Zustand. Der Sperriegel 23 wird durch Anlage des Zylinderstiftes 33 an der zweiten Steuerkurve 32 an einen durch die Feder 27 bewirkbaren Bewegung auf die Sperrstange 9 zu gehindert. Wird nun der Kurvenring 29 in Richtung des Pfeils 44 bewegt, kommt der Zylinderstift 33 von der zweiten Steuerkurve 32 frei und der Sperriegel 23 wird unter dem Druck der Feder 27 bei Anlage des Kurvenfolgerstückes 28 an der ersten Steuerkurve 31 gegen die Sperrstange 9 geführt. Hierbei kommt es zunächst im allgemeinen zu einer Anlage von Sperriegel 23 an dem der Sperrstange 9, wie er auch in Fig. 5a gezeigt ist. Der Schnäpper 19 hindert die Sperriegelführung 17 und somit die Sperriegel 23 an einer Drehbewegung um die Sperrstange 9. Die Länge der Ringnut 35 (Fig 2) ist abgestimmt auf diese Bewegung, und der Zylinderstift 34 kommt zur Anlage an der Stirnfläche 36, sodaß unter Überwinden der Schnäpperwirkung nun Riegelführung 17 und Sperriegel 23 entsprechend Pfeil 46 (in Fig. 3c) mitbewegt werden. Die Stirnfläche 36 der Ringnut 35 (Fig. 2) ist in den Fig. 3b bis 3d als Anschlagkante 36 dargestellt. Jeder Sperriegel 23 wird unter Anlage an der Sperrstange 9 infolge Druckwirkung der Feder 27 und der Drehbewegung von Schneckenrad 37, Kurvenring 29 und Riegelführung 17 soweit gedreht, bis die Zahnung der Sperriegel 23 mit den Gängen der Sperrstange 9 übereinstimmen. Bei Erreichen dieser Stellung wird jeder Sperriegel 23 vermittels des Druckes der Feder 27 weiter vor und in dem bzw. die Gänge der Sperrstange 9 verstellt, dargestellt in den Fign. 3d und 5d. Riegelführung 17 und Sperriegel 23 bleiben in dieser Drehlage, an der jeder Sperriegel 23 von der ersten Kurve 31 freigekommen ist. Durch Überwinden der Reibung zwischen dem Kurvenfolgerstück 28 und der ersten Steuerkurve 31 schiebt sich der erhöhte Kurventeil dieser hinter jeden Sperriegel 23, der durch Einnahme dieser Drehlage des Kurvenringes 29 entsprechend Fig. 3e gesichert ist.

Das Lösen der Sicherung und die Rückführung der Sperriegel 23 in eine die Sperrstange 9 freigebende und gesicherte Lage nach Fig. 3a erfolgt durch Umkehr der Bewegung des Kurvenringes 29, Entsperren jedes Sperriegels 23 von der ersten Steuerkurve 31, Herausziehen jedes Sperriegels 23 durch Anlage des Stiftes 33 an der zweiten Steuerkurve 32, Anlage der zweiten Stirnfläche 36 jeder Ringnut 35 an dem Zylinderstift 34 jedes Sperriegels 23, Einschnäppen der Schnäpperverbindung 18, 19, 21 und Stillstand des Stellmotors 12.

## Patentansprüche

1. Presse mit zumindest eine Stößel (3) und eine Pressentisch (7) zur Aufnahme von Werkzeugen, eine Antrieb (6) für den ab- und auf-bewegbaren Stößel (3) und Verriegelungseinrichtungen (8) zwischen pressenfesten Bereichen und jedem Stößel (3) zum Sichern jedes Stößels (3) gegen ungesteuertes Absinken, wobei jede Verriegelungseinrichtung (8) eine Sperrstange (9) mit umlaufender Nut (10) in Art eines Gewindes und Sperriegel (23), sowie Stellmittel (12) zum Vor- und Zurückschieben der Sperriegel (23) und Mittel (29) zum Sichern der Verriegelungsstellung der Sperriegel (23) aufweist und die Sperriegel (23) in der Breite der mit der umlaufenden Nut (10) übereinbringbaren Bereiche entsprechend Steigung und Form der umlaufenden Nut (10) in der Sperrstange (9) geformt sind, **dadurch gekennzeichnet,** daß die Sperrstangen (9) der Verriegelungseinrichtungen (8) an dem Stößel (3) starr befestigt sind und daß ein, ggf. mehrere Sperriegel (23) an den pressenfesten Bereichen von eine gemeinsamen Stellmittel (12) beaufschlagbar, in einer hochgefahrenen Stellung des Stößels (3) gegen den Umfang einer Sperrstange (9) legbar und in dieser Lage durch das Stellmittel (12) um die Sperrstange (9) herum drehbar sind vor dem Eingriff in die umlaufende Nut (10) der Sperrstange (9).

2. Presse mit von je einer Sperrstange (9) durchdrungenen Gehäusen (13, 14) zur Aufnahme der in Führungsmitteln (17) gelagerten Sperrriegel (23), **gekennzeichnet durch** folgende Mittel in jedem Gehäuse (13, 14):
ein Kurvenring (29), der im wesentlichen gleichachsig zu der Sperrstange (9) und über einen Stellmotor (12) drehbar gelagert ist,
mit einer ersten Steuerkurve (31) für eine Bewegung der Sperriegel (23) auf die Sperrstange (9) zu und für die Arretierung des Eingriffs der Sperrriegel (23) in der Sperrstange (9), und
mit einer zweiten Steuerkurve (32) in Abstimmung mit der ersten Steuerkurve (31), zum Ausheben der Sperriegel (23) aus dem Eingriff mit der Sperrstange (9) und für die Sicherung deren von der Sperrstange (9) zurückgezogenen Lage,
eine ringförmige Riegelführung (17), die im wesentlichen gleichachsig zur Sperrstange (9) und drehbar gelagert ist zur Aufnahme der Sperriegel (23), wobei
zwischen dem Gehäuse (13, 14) und der Riegelführung (17) zumindest eine schnäpperartige Drehsicherung (19, 21, 22) angeordnet ist, und Sperriegel (23), die auf die Sperrstange (9) zu und von dieser weg bewegbar gelagert sind und hierfür
einen ersten Zylinderstift (33) aufweisen zur Anlage an der zweiten Steuerkurve (32),
in eine in Bewegungsrichtung (30) auf die Sperrstange (9) zu sich erstreckenden Grundloch (26) ein Kurvenfolgerstück (28) und eine das Kurvenfolgerstück (28) gegen die erste Steuerkurve (31) und somit das Sperrglied (23) in Richtung auf die Sperrstange (9) zu drückende Druckfeder (27) und weiterhin
einen zweiten Zylinderstift (34) aufweisen, der in eine Ringnut (35) in dem Kurvenring (29) eingreift zur Anlage an der einen oder anderen, die Ringnut (35) begrenzenden Stirnfläche (36) in Abhängigkeit von der Richtung der Drehbewegung des Kurvenringes (29).

3. Presse nach Anspruch 2, **dadurch gekennzeichnet,** daß der Kurvenring (29) von einem motor-(stellmittel-)getriebenen Schneckenrad (37) drehbar ist und zur Bewegungsübertragung von dem Schneckenrad (37) auf den Kurvenring (29) ein gummielastischer Mitnehmer (38, 39) als Ausgleichskupplung zur Anwendung kommt.

4. Presse nach Anspruch 2, **dadurch gekennzeichnet,** daß jeder Sperriegel (23) in Richtung auf die Sperrstange (9) zu und von dieser weg und in Richtung (30) quer hierzu und quer zur Relativbewegung (4) zwischen Sperrstange (9) und Sperrriegel (23) frei bewegbar in der Riegelführung (17) gelagert ist.

5. Presse nach Anspruch 2, **dadurch gekennzeichnet,** daß die Sperriegel (23) jeder Verriegelungseinrichtung (8) aus einer Gewinde-Mutter heraus gearbeitete Segmente sind, deren Gewinde dem Gewinde der umlaufenden Nut (10) der Sperrstange (9) entspricht.

## Claims

1. Press having at least one slide (3) and a platen (7) for receiving tools, a drive system (6) for the downwardly and upwardly movable slide (3) and locking mechanisms (8) between areas fixed on the press and each slide (3) to protect each slide (3) against uncontrolled falling, each locking mechanism (8) exhibiting a locking bar (9) having a circumferential groove (10) in the form of a thread and locking bolts (23) and adjusting means (12) for the advancement and retraction of the locking bolts (23) and means (29) for securing the locking position of the locking bolts (23), and the locking bolts (23) being shaped, in the width of those areas which can be matched to the circumferential groove (10), according to the pitch and shape of the circumferential groove (10) in the locking bar (9), characterised in that the locking bars (9) of the locking mechanisms (8) are rigidly fastened to the slide (3) and in that a locking bolt (23), where necessary a plurality of locking bolts (23), can be impacted upon at the areas fixed on the press by a common adjusting means (12), can be laid, in an upwardly advanced position of the slide (3), against the periphery of a locking bar (9) and, in this position, can be rotated by the adjusting means (12) about the locking bar (9) prior to engagement into the circumferential groove (10) of the locking bar (9).

2. Press having housings (13, 14), each penetrated by a locking bar (9), for receiving the locking bolts (23) mounted in guide means (17), characterised by the following means in each housing (13, 14):
a curved ring (29) which is mounted essentially coaxially to the locking bar (9) and is rotatable by means of a servomotor (12),
having a first control curve (31) for a movement of the locking bolts (23) up to the locking bar (9) and for the catch-locking of the engagement of the locking bolts (23) in the locking bar (9) and
having a second control curve (32), matching the first control curve (31), for lifting the locking bolts (23) out from the engagement with the locking bar (9) and for securing their position withdrawn from the locking bar (9),
an annular bolt guide (17), which is mounted rotatably and essentially coaxially to the locking bar (9), for receiving the locking bolts (23),
there being disposed between the housing (13, 14) and the bolt guide (17) at least one spring-loaded type rotation-protection device (19, 21, 22), and locking bolts (23) which are mounted so as to be movable up to and away from the locking bar (9) and for this purpose
exhibit a first cylindrical pin (33) for contact against the second control curve (32),
in a blind hole (26) extending in the direction of travel (30) up to the locking bar (9), a curve-follower piece (28) and a pressure spring (27) to force the curve-follower piece (28) against the first control curve (31) and hence the locking member (23) in the direction of the locking bar (9) and
additionally exhibit a second cylindrical pin (34), which engages into an annular groove (35) in the curved ring (29), for contact against the one or other end face (36) limiting the annular groove (35), as a function of the direction of the rotational movement of the curved ring (29).

3. Press according to Claim 2, characterised in that the curved ring (29) is rotatable by a motor-(adjusting means-)driven worm wheel (37) and, for the transmission of movement from the worm wheel (37) to the curved ring (29), an elastomeric lug (38, 39) is used as an equalising coupling.

4. Press according to Claim 2, characterised in that each locking bolt (23) is mounted in the bolt guide (17) so as to be freely movable in the direction of the locking bar (9), up to and away from it, and in the direction (30) at right-angles to this and at right-angles to the relative movement (4) between locking bar (9) and locking bolt (23).

5. Press according to Claim 2, characterised in that the locking bolts (23) of each locking mechanism (8) are segments worked from a threaded nut, the threads of which correspond to the thread of the circumferential groove (10) of the locking bar (9).

## Revendications

1. Presse comportant au moins un coulisseau (3) et une table de presse (7) agencée pour recevoir des outils, un entraînement (6) du coulisseau (3) mobile en va-et-vient vertical, et des dispositifs de blocage (8) disposés entre des parties fixes de la presse et chaque coulisseau (3) pour assurer chaque coulisseau (3) contre un abaissement non commandé, chaque dispositif de blocage (8) comportant une barre de blocage (9) entourée d'une rainure périphérique (10) semblable à un filetage et des verrous (23) ainsi que des moyens de commande (12) pour avancer et reculer les verrous (23) et des moyens (29) pour assurer la position de blocage des verrous (23), les verrous (23) ayant, sur la largeur de leurs zones s engageant dans la rainure périphérique (10) de la barre de blocage (9), une forme qui correspond au pas et à la forme de cette rainure (10), **caractérisée** en ce que les barres de blocage (9) des dispositifs de blocage (8) sont fixées rigidement au coulisseau (3) et en ce qu'un ou, le cas échéant, plusieurs verrous (23) montés sur les parties fixes de la presse sont agencés pour être actionnés par un moyen de commande (12) commun, pour être appliqués contre le pourtour d'une barre de blocage (9) dans la position haute du coulisseau (3) et, dans cette position, être déplacés en rotation autour de la barre (9) par le moyen de commande (12) avant de s'engager dans la rainure périphérique (10) de cette barre (9).

2. Presse comportant des boîtiers (13, 14) traversés chacun par une barre de blocage (9) et contenant des verrous (23) montés dans des moyens de guidage (17), **caractérisé** par les moyens suivants prévus dans chaque boîtier (13, 14) :
un anneau à cames (29) qui est sensiblement coaxial par rapport à la barre de blocage (9) et qui peut tourner au moyen d'un servomoteur (12), cet anneau comportant :
une première courbe de came (31) agencée pour déplacer les verrous (23) en direction de la barre (9) et pour verrouiller l'engagement du verrou (23) sur la barre (9), et
une seconde courbe de came (32), assortie à la première (31), pour dégager les verrous (23) de la barre (9) et pour assurer leur position de retrait par rapport à la barre (9),
un guide annulaire de verrous (17) qui est sensiblement coaxial à la barre de blocage (9) et peut tourner, ce guide contenant les verrous (23),
et dans laquelle :
au moins un blocage de rotation à encliquetage (19, 21, 22) est disposé entre le boîtier (13, 14), le guide de verrous (17) et des verrous (23) qui sont montés de manière à pouvoir se déplacer en direction de la barre (9) et s'en éloigner et comportent à cet effet :
une première cheville cylindrique (33) agencée pour s'appuyer contre la seconde courbe de came (32),
dans un trou borgne (26) s'étendant dans le sens du déplacement (30) en direction de la barre (9), un suiveur de came (28) et un ressort de compression (27) poussant le suiveur de came (28) contre la première courbe de came (31) et poussant ainsi le verrou (23) en direction de la barre (9), et en outre
une seconde cheville cylindrique (34) qui est engagée dans une rainure annulaire (35) de l'anneau à cames (29) pour s'appuyer contre l'une ou l'autre des surfaces frontales (36) délimitant la rainure (35), en fonction du sens de rotation de l'anneau à cames (29).

3. Presse selon la revendication 2, **caractérisée** en ce que l'anneau à cames (29) est entraîné en rotation par une roue à vis sans fin (37) entraînée par un moteur (servomoteur), et en ce qu'un organe d'entraînement (38, 39) à élément élastique en caoutchouc est utilisé comme accouplement compensateur pour transmettre le mouvement de la roue à vis sans fin (37) à l'anneau à cames (29).

4. Presse selon la revendication 2, **caractérisée** en ce que chaque verrou (23) est monté dans le guide de verrous (17) de manière librement mobile en direction de la barre de blocage (9) et dans le sens opposé, ainsi que dans une direction (30) perpendiculaire à celle-ci et perpendiculaire au mouvement relatif (4) entre la barre (9) et le verrou (23).

5. Presse selon la revendication 2, **caractérisée** en ce que les verrous (23) de chaque dispositif de blocage (8) sont des segments fabriqués par usinage d'un écrou fileté dont le filetage correspond au filetage formé par la rainure périphérique (10) de la barre de blocage (9).
